# EUROPÄISCHE PATENTSCHRIFT

(11) **EP 1 182 642 B1**
(45) Veröffentlichungstag und Bekanntmachung des Hinweises auf die Patenterteilung: **09.11.2005**
(21) Anmeldenummer: 01119532.8
(22) Anmeldetag: 14.08.2001
(51) Int. Cl.: G10D 1/00, G10D 3/02

(54) **Resonanzplatte in Faserverbund-Bauweise**
Soundboard made with fibre composite
Structure composite avec des fibres pour une table d'harmonie

(30) Priorität: 23.08.2000 DE 10041357
(43) Veröffentlichungstag der Anmeldung: 27.02.2002
(73) Patentinhaber: Schleske, Martin, 82131 Stockdorf (DE)
(72) Erfinder: Schleske, Martin, 82131 Stockdorf (DE)
(74) Vertreter: Tetzner, Michael

(56) Entgegenhaltungen:
- EP-A- 0 433 430
- GB-A- 2 289 366
- US-A- 4 348 933
- US-A- 4 353 862
- US-A- 4 429 608

## Beschreibung

Die Erfindung betrifft eine Resonanzplatte in Faserverbund-Bauweise, enthaltend wenigstens eine aus Langfasern und Trägermaterial bestehende Faserbeschichtung, zur Verwendung für ein akustisches Musikinstrument, insbesondere ein Streichinstrument.

Die Erfindung ist jedoch auch für andere, mit einem Resonanzkorpus oder Resonanzboden versehene akustische Musikinstrumente (wie Gitarren und Klaviere) vorteilhaft verwendbar.

In neuerer Zeit hat man versucht, die Resonanzplatten akustischer Musikinstrumente in Faserverbund-Bauweise herzustellen. Strukturen in Faserverbund-Bauweise bestehen meist aus Langfasern, die vorzugsweise in bestimmten Richtungen orientiert sind, und einem Träger- bzw. Matrixmaterial, das im allgemeinen ein duroplastischer oder thermoplastischer Kunststoff ist. In der bevorzugten Ausführungsform der Erfindung handelt es sich um ein Epoxydharzsystem.

Die bisherigen Bemühungen zur Herstellung von für akustische Musikinstrumente bestimmten Resonanzplatten in Faserverbund-Bauweise zielen durchweg darauf ab, die akustischen Eigenschaften des zu ersetzenden Holzes möglichst zu kopieren. Beispiele für diese Versuche im bisher bekannten Stand der Technik geben etwa die DE 37 38 459 A1, EP 0 433 430 B1, US-A 5,895,872 und US-A 5,905,219. So strebt die DE 37 38 459 A1 "eine dem Holz annähernd gleiche makroskopische Heterogenität" an und nennt als Ziel, daß "das zusammengesetzte Material ähnliche Eigenschaften wie die Fichte aufweisen" soll.

Unbefriedigend erscheint an diesen bisher bekannten Resonanzplatten in Faserverbund-Bauweise, daß sie in akustischer Hinsicht sehr guten, in traditioneller Bauweise gefertigten Vollholz-Resonanzplatten allenfalls gleichwertig, keinesfalls jedoch überlegen sind.

Der Erfindung liegt daher die Aufgabe zugrunde, eine Resonanzplatte in Faserverbund-Bauweise zu schaffen, die im Vergleich zu ausgezeichneten, in traditioneller Bauweise gefertigten Vollholz-Resonanzplatten eine deutlich verbesserte akustische Qualität besitzt. Die erfindungsgemäße Resonanzplatte soll insbesondere unter Beibehaltung der gewohnten und erwünschten Klangfarbe einer Vollholz-Resonanzplatte eine wesentlich höhere Schalleistung aufweisen.

Diese Aufgabe wird erfindungsgemäß dadurch gelöst, dass die Faserbeschichtung 2 einlagig und zugleich multidirektional ist.

Im einzelnen basiert die Erfindung auf folgenden Überlegungen und Versuchen:

Die Ursache für die Schallabstrahlung des Instrumentes sind dessen Eigenschwingungen. Die Frequenzen und Schwingungsformen der Eigenschwingungen bestimmen maßgeblich die Klangfarbe des Instrumentes. Die Ausbildung der Eigenschwingungen ist wiederum abhängig von bestimmten Materialeigenschaften, unter denen die Anisotropie des Holzes eine herausragende Bedeutung besitzt. Unter Anisotropie versteht man die Richtungsabhängigkeit der physikalischen Eigenschaften eines Werkstoffs. Die Anisotropie der Schallgeschwindigkeit der Longitudinalwellen, d.h. das Verhältnis von Schallgeschwindigkeit in Längsrichtung zu Schallgeschwindigkeit in Querrichtung des Faserverlaufes, liegt bei Fichtenholz etwa bei 4:1 und ist damit stark ausgeprägt. Die etwa viermal so große Schallgeschwindigkeit in Faserrichtung gegenüber der Schallgeschwindigkeit quer zur Faser ist auf die höhere Längsbiegesteifigkeit des Fichtenholzes zurückzuführen. Die hohe Steifigkeit in Faserlängsrichtung erscheint auch aufgrund der großen, in dieser Richtung (aufgrund der Saitenspannung) auftretenden Kräfte sinnvoll.
Darüber hinaus zeigt sich beim herkömmlichen Streichinstrument eine sehr gute Übereinstimmung der Anisotropie der Schallgeschwindigkeit mit den spieltechnisch bedingten Umrißproportionen (Länge zu Breite), die ebenfalls in der Größenordnung von 4:1 liegen.

Aus diesen Gründen ist es notwendig, daß die Anisotropie der aus Faserverbund-Werkstoff hergestellten Resonanzplatte der Anisotropie der herkömmlichen, aus Vollholz hergestellten Resonanzplatte entspricht. Andernfalls wird die Forderung, Eigenfrequenzen und Eigenschwingungsformen (und damit die erwünschte und geforderte Klangfarbe) beizubehalten, nicht erfüllt.

Man könnte nun daran denken, die geforderte Anisotropoie dadurch herzustellen, daß verschiedene unidirektionale Fasergelege unter bestimmten Winkeln kreuzweise übereinander positioniert und auf den beiden Seiten der Kernplatte angebracht werden. Eine Faserverbund-Struktur in dieser Weise aus gestapelten Laminatschichten aufzubauen, ist die übliche Vorgehensweise, wenn die Aufgabe darin besteht, die Festigkeitseigenschaften der Struktur den Belastungsrichtungen des Bauteils anzupassen. Die Winkel, welche die Faserlängsrichtungen der verschiedenen unidirektionalen Fasergelege zueinander einnehmen, bestimmen dann das Verhältnis von Längs- zu Quersteifigkeit [siehe: Michaeli/ Huybrechts/ Wegener: "Dimensionieren mit Faserverbundkunstoffen", München, Wien 1994, S. 61]. Dieser üblichen Vorgehensweise folgen die bisherigen Versuche der Herstellung von Resonanzplatten aus Faserverbund-Werkstoffen. Sie sind stets aus einer mehr oder weniger großen Anzahl verschiedener übereinander gelegter Fasergelege oder -gewebe (Laminate) aufgebaut, vgl. etwa die DE 3738459, DE 69023318 T2; U.S. Pat. 5,955,688 oder U.S. Pat. 6,087,568. All diese Versuche berücksichtigen zu Recht, daß die Verwendung eines einzigen unidirektionalen Fasergeleges auf jeder Seite der Kernplatte i.d.R. nicht ausreicht, um die geforderte Anisotropie herzustellen. Anderseits verkennen diese herkömmlichen Lösungsansätze eine akustisch wesentliche Eigenschaft von Resonanzplatten:

Maßgeblich für die Schallabstrahlung des Instrumentes sind die Schwingungspegel der Eigenschwingungen. Sie sind abhängig von der schwingenden Masse der Resonanzplatte, deren akustische Bedeutung sich aus folgendem Zusammenhang ergibt: Der Schwingungswiderstand (sog. Impedanz), den die Resonanzplatte der durch die Saitenschwingungen erzeugten, anregenden Wechselkraft entgegensetzt, ist umso größer, je höher die schwingende Masse der Resonanzplatte ist. Um hohe Schwinggeschwindigkeiten (sog. Schnelle) der Resonanzplatte und damit eine möglichst wirksame Schallabstrahlung des Instrumentes zu erreichen, ist bei gegebener Anregungskraft ein möglichst geringer Schwingungswiderstand und damit eine möglichst geringe schwingende Masse erforderlich.

Da bei Faserverbund-Sandwich-Konstruktionen der überragende Anteil an der Gesamtmasse nicht von der Kernplatte, sondern von der Faserbeschichtung geliefert wird, hängt die Gesamtmasse vor allem von der Anzahl der nötigen Faserbeschichtungen ab.
Dies wird - exemplarisch für eine Geige - durch folgendes Zahlenbeispiel anschaulich: Die durchschnittliche Gesamtmasse einer herkömmlichen, aus Fichtenholz gefertigen Geigendecke liegt zwischen 60 und 75 Gramm. Geometriegleiche Resonanzplatten aus Faserverbund-Werkstoff liefern in Abhängigkeit von der Anzahl der aufgebrachten Faserbeschichtungen (bei Faserbeschichtungen mit einem Flächengewicht von 100 g/m²) folgende Gesamtmassen:
- Bei je einer Faserbeschichtung auf Ober- und Unterseite der Kernplatte: 46 Gramm Gesamtmasse der Resonanzplatte.
- Bei je zwei Faserbeschichtungen auf Ober- und Unterseite der Kernplatte: 68 Gramm Gesamtmasse der Resonanzplatte.
- Bei je drei Faserbeschichtungen auf Ober- und Unterseite der Kernplatte: 91 Gramm Gesamtmasse der Resonanzplatte.

Damit wird deutlich, daß bereits bei der Verwendung von nur zwei unidirektionalen Faserbeschichtungen je Kernplatten-Seite, und damit dem Minimum der zur Herstellung der Anisotropie erforderlichen Anzahl an Faserbeschichtungen, bereits keine akustischen Vorteile mehr gegenüber der herkömmlichen Fichten-Resonanzplatte erreicht werden.

Ausgehend von diesen Überlegungen beschreitet die Erfindung daher einen grundsätzlich anderen Weg, um die Anisotropie der in Faserverbund-Bauweise hergestellten Resonanzplatte in der geforderten Weise zu realisieren.

Während bei den bisherigen Lösungsversuchen, Resonanzplatten als Faserverbund-Sandwich anzufertigen, die Kernplatte mit einer mehr oder weniger großen Anzahl kreuzweise übereinander liegender Faserlagen vollständig beschichtet ist, wird bei der erfindungsgemäßen Lösung die multidirektionale Faserausrichtung mittels einlagiger Faserbeschichtung realisiert, bzw. nur Teilbereiche der Kernplatte mit einer Faserbeschichtung versehen. Je nach Faserlagenmuster erhalten die einzelnen Plattenbereiche durch Grad und Häufigkeit der Faserrichtungsänderungen verschiedene Steifigkeitsverhältnisse zwischen Längs- und Quersteifigkeit.

Die im Merkmal des Anspruchs 1 formulierte Bedingung einer einlagigen und zugleich multidirektionalen Faserbeschichtung definiert ein Fasergelege, das in einer einzigen Lage seine Faserrichtung ändert. Die Fasern von einzelnen Fasergruppen weisen dabei - gemäß Anspruch 4 - eine gleichartige Richtung auf, sind also "gekämmt" orientiert. Es handelt sich damit nicht um eine Wirrfaser-Lage, bei der die Fasern zwar ebenfalls multidirektional angeordnet sind; während aber bei der Wirrfaser-Beschichtung die einzelnen Fasern "durcheinander gemischt", also zufällig angeordnet sind, bilden bei der erfindungsgemäßen Faserbeschichtung die einzelnen Fasern durch die "gekämmte" Anordnung als Fasergruppen gemeinsame, linienförmige Fasermuster. Dies ist in Fig. 1 bis 3 beispielhaft dargestellt. Im Gegensatz zur Wirrfaser-Beschichtung, bei der die einzelnen Fasern sich in beliebigen Winkeln überlappen, weisen aufgrund der "gekämmten" Faserorientierung bei der erfindungsgemäßen Faserbeschichtung mögliche Überlappungen vorwiegend kleine Winkel zwischen einzelnen Fasern auf.
Der Begriff "einlagig" schließt nicht aus, daß sich einzelne Fasern aufgrund ihres geringen Querschnitts innerhalb des Matrixsystems, in das sie eingebettet sind, zu einem gewissen Anteil überlagern können. Solche Faserüberlagerungen einer einlagigen Faserbeschichtung sind i.d.R. fertigungstechnisch - selbst bei Verwendung von Prepregs - nicht zu vermeiden, denn die Fasern haben während der Verflüssigungsphase des Matrixsystems bis zu dessen endgültigem Aushärten stets eine gewisse Bewegungsfreiheit. Vielmehr grenzt der Begriff "einlagig" aus, daß ein mehrlagiger Aufbau vorgesehen ist, wie er beim herkömmlichen, kreuz- und/oder schichtweisen Aufbau durch mehrere übereinander liegende Faserbeschichtungen oder Fasergewebe gegeben ist.

Die erfindungsgemäß reduzierte Anzahl von Faserlagen (bei gleichzeitiger Herstellung der geforderten Anisotropie infolge der Richtungsänderungen der Faserbeschichtung) gestattet gegenüber dem Stand der Technik die Anfertigung von wesentlich leichteren Resonanzplatten. Da die schwingende Masse der Resonanzplatte, wie erläutert, umgekehrt proportional zur erzielbaren Schwinggeschwindigkeit (Schnelle) ist, liefert die erfindungsgemäße Lösung gegenüber den bisherigen Resonanzplatten in Faserverbund-Bauweise und gegenüber den herkömmlichen Vollholz-Resonanzplatten bei gleicher Anisotropie und damit gleicher Klangfarbe eine höhere Schallabstrahlung.

Die erfindungsgemäße Resonanzplatte gestattet es damit, Instrumente zu bauen, die hinsichtlich der Hörgewohnheiten (Klangfarbenempfinden) den herkömmlichen, aus Vollholz gefertigten Instrumenten entsprechen, die jedoch hinsichtlich ihres akustischen Wirkungsgrades den traditionellen Instrumenten deutlich überlegen sind.

Zweckmäßige Ausgestaltungen der Erfindung ergeben sich aus den Unteransprüchen.

Eine Herstellung der Faserbeschichtung gemäß der Ansprüche 1 bis 8 kann grundsätzlich durch verschiedene Verfahren erfolgen. Eine Möglichkeit ist durch das Handlaminieren der Kernplatte gegeben. Diese Methode verlangt zwar nur einen geringen Investitionsbedarf, ist dafür aber zeitintensiv und weniger reproduzierbar als andere Verfahren. Ein sog. Prepreg (engl. preimpregnated fibers) stellt ein mit i.d.R. thermoplastischem oder duroplastischem Trägermaterial (Matrix) vorimprägniertes Halbzeug dar. Es bietet den Vorteil, daß der sehr komplexe Tränkungsvorgang der Fasern mit dem Matrixharz von der eigentlichen Beschichtung der Kernplatte getrennt durchgeführt wird. Dieser für die Qualität und das Eigenschaftsprofil des späteren Faserverbund-Werkstoffes sehr wichtige Vorgang wird auf einer Prepreganlage unter kontrollierten und reproduzierbaren Bedingungen durchgeführt [s. Ehrenstein, G.W.: "Faserverbund-Kunststoffe", München-Wien 1992]. Zwar werden textile Gelege und Gewebe mit unterschiedlichsten Formen als Prepregs angeboten, doch weisen sie die in den Ansprüchen 1-8 dargestellten Merkmale nicht auf. Bisherige multidirektionale Prepregs sind stets als kreuzweises Gewebe oder als Kombination mehrerer unidirektionaler Laminate aufgebaut. Sie weisen damit ein in der genannten Weise nachteiliges, höheres Flächengewicht auf als die erfindungsgemäße multidirektionale und zugleich einlagige Faserbeschichtung.

In Einzelfällen, nämlich bei Verwendung der Resonanzplatte für Musikinstrumente, deren statische Belastung infolge der auf sie wirkenden Saitenspannung derart beschaffen ist, daß Teilbereiche der Resonanzplatte keinen oder nur sehr geringen statischen Belastungen ausgesetzt sind, ist es zweckmäßig, die schwingende Masse der Resonanzplatte dadurch zu reduzieren, daß - gemäß der Ansprüche 5 und 9 - in diesen Teilbereichen keine Faserverbund-Beschichtung vorgesehen ist. Es sind in diesem Fall also nur diejenigen Teilbereiche der Kernplatte, die starken statischen Belastungen ausgesetzt sind, mit der festigenden Faserbeschichtung versehen.
In den nicht mit Faserverbund beschichteten Teilbereichen werden die Festigkeitseigenschaften der Resonanzplatte, insbesondere bei der vorzugsweisen Verwendung von Balsaholz als Kernplattenmaterial, von der Kernplatte selbst aufgebracht. Darüber hinaus wird vorzugsweise auf beide Seiten der Kernplatte je eine die Gesamtfläche der Resonanzplatte einnehmende, dünne Vollholzschicht (vorzugsweise aus Fichten- oder Ahornholz) aufgebracht, um die Gesamtbiegefestigkeit der Platte in den nicht mit Faserverbund versehenen Plattenbereichen zusätzlich zu erhöhen. Da die Faserbeschichtung, insbesondere bei der vorzugsweisen Verwendung von Kohlefasern, eine sehr hohe Dichte aufweist, wird durch das Merkmal der Teilbeschichtung gemäß der Ansprüche 5 und 9 schwingende Masse in erheblichem Umfang eingespart und damit die Schallabstrahlung der erfindunggemäßen Resonanzplatte wesentlich erhöht.

Bei Verwendung der erfindungsgemäßen Resonanzplatte für Musikinstrumente, bei denen die Resonanzplatte in Teilbereichen starken statischen Belastungen ausgesetzt ist (wie es bei Streichinstrumenten etwa im Deckenbereich unter dem Griffbrett der Fall ist), ist - gemäß Anspruch 9 - vorgesehen, die multidirektionale Faserbeschichtung in den besagten, statisch stark belasteten Teilbereichen mehrlagig auszuführen. Die damit verbundene (zwar unerwünschte) Erhöhung der schwingenden Masse wird durch das Merkmal einer nur teilweisen Faserverbund-Beschichtung der Kernplatte 1 kompensiert.

Einzelheiten der Erfindung werden im folgenden anhand der Zeichnung näher erläutert.

Die Richtungsänderungen 6 der Fasern 2 des multidirektionalen Faserverlaufs sind in Fig. 1 bis 3 dargestellt. Diese Richtungsänderungen können, wie in Fig. 1 erkennbar, abrupt sein. Dies ist dann der Fall, wenn die Faserbeschichtung gemäß Anspruch 5 die Form einzelner Streifen 3 oder einzelner voneinander getrennter Zonen 4 aufweist. In Teilbereichen 5 ist die Faserbeschichtung ausgespart, indem - gemäß Anspruch 5 - nur auf wenigstens einem Teilbereich der Kernplatte 1 die Faserbeschichtung 2 vorgesehen ist. Fasereigenschaften, wie Garnfeinheit oder Garndicke, sind gemäß Anspruch 6 über die Gesamtfläche der Faserbeschichtung unterschiedlich (vgl. in Fig.1a die mit 7 bezeichneten unterschiedlichen Fasern zweier Zonen).

Die Ausführungsvariante Fig. 1a stellt ein Flächensegment der erfindungsgemäßen Faserbeschichtung dar, das aus vielen einzelnen, voneinander getrennten, "patchworkartig" auf die Kernplatte aufgetragenen (im abgebildeten Beispiel unidirektionalen) Zonen 4 besteht. Zwar weisen die einzelnen Zonen für sich genommen einen unidirektionalen Faserverlauf auf. Bezüglich einer gemeinsamen Bezugsachse nehmen die Faserlängsrichtungen der Zonen 4 aber unterschiedliche Winkel ein. Dadurch wird in der Gesamtheit der Faserbeschichtung eine multidirektionale, einlagige Faserbeschichtung realisiert.

Alternativ dazu zeigt Fig. 1b - am Beispiel einer Ausführungsvariante der Erfindung zur Verwendung für Streichinstrumente - die Realisierung der einlagigen, multidirektionalen Faserbeschichtung durch einzelne (im dargestellten Ausführungsbeispiel unidirektionale) unterschiedlich orientierte Streifen 3, die je nach Position mit L1 bis L6 bezeichnet sind und größere Teilbereiche der Gesamtfläche einnehmen. Mit L1, L3 und L5 (durchgezogene Linien) ist die Faserbeschichtung der Oberseite, mit L2, L4 und L6 (gestrichelte Linien) die der Unterseite bezeichnet. Gemäß Anspruch 7 weicht der Faserverlauf der Oberseite vom Faserverlauf der Unterseite ab. Dies ist im dargestellten Ausführungsbeispiel bei Faserbeschichtung L1 und L2 (im Mittelbereich zwischen den Linien A und B) der Fall, wohingegen der Faserverlauf in den Randbereiche (links von Linie A und rechts von Linie B) auf der Oberseite (L3 und L5) identisch mit dem auf der Unterseite (L4 und L6) ist. An den Grenzkanten A und B der Streifen liegt eine Änderung der Faserrichtung 6 vor: Die mittleren Streifen L1 und L2 (zwischen den Linien A und B) weisen eine Winkelabweichung von der Längsrichtung der Resonanzplatte auf, während die Streifen im Randbereich L3 bis L6 parallel zur Längsrichtung orientiert sind. Auf diese Weise wird bei der dargestellten Ausführungsvariante die nach Anspruch 1 geforderte mulitidirektionale Faserbeschichtung durch die unterschiedliche Faserorientierung von Mittelbereich und Randbereichen realisiert. Eine "absperrende" Wirkung, d.h. eine Versteifung in Querrichtung wird hierbei im Mittelteil erreicht und zwar nicht durch den herkömmlichen, kreuzweisen Schichtaufbau mehrerer Laminate, sondern durch die Abweichung zwischen dem Faserverlauf auf der Oberseite und dem auf der Unterseite der Kernplatte 1. Ober- und Unterseite der Kernplatte sind in allen Bereichen stets nur mit einer einlagigen Faserbeschichtung versehen. An den Grenzkanten der unterschiedlich orientierten Streifen 3, bzw. Zonen 4 sind fertigungstechnische Überlappungen zulässig und vorgesehen. Wie im Beispiel der Fig.1a sind auch bei der Variante gemäß Fig.1b Teilbereiche 5 der Resonanzplatte nicht faserbedeckt.

Die bevorzugte Ausführungsform weist keine abrupten, sondern, wie in Fig. 2 und 3 dargestellt, kontinuierliche Richtungsänderungen 6 auf. Sowohl in diesem Fall, als auch im Fall der in Fig. 1 dargestellten abrupten Faserrichtungsänderungen sind die Faserbereiche "gekämmt" orientiert, bilden die einzelnen Fasern also gemeinsame Fasermuster. Zweckmäßiger Weise weist dabei, gemäß Anspruch 2, die Faserbeschichtung unterschiedliche Faseranteile pro Flächeneinheit auf, wie dies in Fig. 3 durch Bereiche 8 erhöhter Faserdichte (Faseranteil pro Flächeneinheit) und Bereiche 9 verringerter Faserdichte veranschaulicht ist. Dadurch können Massenbelag (Masse pro Flächeneinheit) sowie Festigkeitseigenschaften den Belastungsrichtungen und Eigenschwingungsformen der Resonanzplatte besser angepaßt werden als bei einer konstanten Faserdichte.

Durch die mehrfache Richtungsänderung der Fasern, gemäß Anspruch 3, entsteht eine "absperrende" Wirkung derart, daß ein versteifender Anteil der Faserbeschichtung auch quer zur Längsrichtung der Resonanzplatte erzielt wird. Diese "absperrende Wirkung", die in Fig. 3 an einer Stelle beispielhaft durch den von der Längsrichtung (Richtung der Linie 11) der Resonanzplatte abweichenden Faserverlauf (Richtung der Linie 10) veranschaulicht ist, ist bei der bevorzugten Ausführungsform der Resonanzplatte vorgesehen. Dadurch wird an einigen Bereichen gezielt die Quersteifigkeit der Resonanzplatte erhöht.
Auch bei den Ausführungsbeispielen mit kontinuierlicher Richtungsänderung 6 (Fig. 2 und 3) kann es zweckmäßig sein, dass - wie in Anspruch 7 formuliert - der Faserverlauf auf der Oberseite vom Faserverlauf auf der Unterseite der Kernplatte abweicht.

Um bei Verwendung der wenig gedämpften und darum eher metallisch klingenden Kohlefaser einen dem "warm" klingenden Holz entsprechenden Dämpfungsbereich der Eigenschwingungen herzustellen, weist eine bevorzugte Ausführungsform der Erfindung, gemäß Anspruch 8, in wenigstens einem Teilbereich der Gesamtfläche der Resonanzplatte wenigstens eine dünne Dämpfungsschicht auf. Vorzugsweise ist auf die Oberflächen der Resonanzplatte zusätzlich je eine dünne Außenschicht aus Vollholz aufgebracht, die durch Präparierung bzw. Grundierung und Lackierung wesentlich dazu beiträgt, die geforderten Dämpfungswerte der Resonanzplatte herzustellen. Der Aufbau eines Flächensegments der bevorzugten Ausführungsform der Erfindung ist in Fig. 4 dargestellt; es besteht aus Kernplatte 1, multidirektionaler und zugleich einlagiger Faserbeschichtung 2 (mit Bereichen erhöhter Faserdichte 8 und Bereichen verringerter Faserdichte 9) - sowie Dämpfungsschicht 12 und Außenschicht 13 aus Vollholz. Um den Faserverlauf kenntlich zu machen sind in Fig. 1 bis 4 die Faserdichte (Faseranteil pro Flächeninhalt) deutlich geringer und der Faserdurchmesser deutlich größer dargestellt als es bei der bevorzugten Ausführungsform der Erfindung tatsächlich der Fall ist.

## Patentansprüche

1. Resonanzplatte in Faserverbund-Bauweise für akustische Musikinstrumente, insbesondere zur Verwendung als zumindest eine der beiden Resonanzplatten des Resonanzkörpers von Streichinstrumenten, bestehend aus einer Kernplatte (1) und einer im Bereich wenigstens einer der beiden Außenseiten der Kernplatte vorgesehenen Faserbeschichtung (2) aus Langfasern, die in ein Trägermaterial eingebettet sind, ***dadurch gekennzeichnet*, *daß*** die Faserbeschichtung (2) einlagig und zugleich multidirektional ist.

2. Resonanzplatte nach Anspruch 1, ***dadurch gekennzeichnet, daß*** in zumindest einer Faserbeschichtung der Faseranteil pro Flächeneinheit über die Gesamtfläche unterschiedlich verteilt ist.

3. Resonanzplatte nach Anspruch 1, ***dadurch gekennzeichnet, daß*** wenigstens ein Teil der Fasern Richtungsänderungen (6) aufweisen.

4. Resonanzplatte nach Anspruch 1, ***dadurch gekennzeichnet, daß*** die Fasern von einzelnen Fasergruppen eine gleichartige Richtung aufweisen.

5. Resonanzplatte nach Anspruch 1, ***dadurch gekennzeichnet, daß*** die Faserbeschichtung (2) nur auf wenigstens einem Teilbereich wenigstens einer Außenseite der Kernplatte vorgesehen ist, wobei die Faserbeschichtung (2) dabei vorzugsweise die Form einzelner Streifen (3) oder einzelner voneinander getrennter Zonen (4) aufweist.

6. Resonanzplatte nach Anspruch 1, ***dadurch gekennzeichnet, daß*** die Fasereigenschaften, wie Garnfeinheit oder Garndicke, über die Gesamtfläche der Faserbeschichtung unterschiedlich sind (7).

7. Resonanzplatte nach Anspruch 1, ***dadurch gekennzeichnet, daß*** der Verlauf der Fasern der Faserbeschichtung (2) auf der Oberseite der Kernplatte (1) vom Verlauf der Fasern auf der Unterseite der Kernplatte (1) abweicht.

8. Resonanzplatte nach Anspruch 1 ***dadurch gekennzeichnet, daß*** zusätzlich zur Faserbeschichtung in wenigstens einem Teilbereich der Gesamtfläche der Resonanzplatte eine dünne Dämpfungsschicht (12) vorgesehen ist.

9. Resonanzplatte in Faserverbund-Bauweise für akustische Musikinstrumente, insbesondere zur Verwendung als zumindest eine der beiden Resonanzplatten des Resonanzkörpers von Streichinstrumenten, bestehend aus einer Kernplatte (1) und einer im Bereich wenigstens einer der beiden Außenseiten der Kernplatte vorgesehenen Faserbeschichtung (2) aus Langfasern, die in ein Trägermaterial eingebettet sind, ***dadurch gekennzeichnet, daß*** die Faserbeschichtung multidirektional und zugleich nur auf wenigstens einem Teilbereich wenigstens einer Außenseite der Kernplatte (1) vorgesehen ist, wobei die Faserbeschichtung (2) dabei vorzugsweise die Form einzelner Streifen (3) oder einzelner voneinander getrennter Zonen (4) aufweist.

## Claims

1. Soundboard of composite fibre material construction for acoustic musical instruments, particularly for use as at least one of the two soundboards of the resonant body of bowed stringed instruments, consisting of a core plate (1) and a fibre coating (2) which is provided in the region of at least one of the two outer faces of the core plate and consists of long fibres which are embedded in a carrier material, **characterised in that** the fibre coating (2) is single-layer and at the same time multidirectional.

2. Soundboard as claimed in Claim 1, **characterised in that** in at least one fibre coating the proportion of fibres per unit area is variably distributed over the total area.

3. Soundboard as claimed in Claim 1, **characterised in that** at least some of the fibres have changes in direction (6).

4. Soundboard as claimed in Claim 1, **characterised in that** the fibres of individual fibre groups have a similar direction.

5. Soundboard as claimed in Claim 1, **characterised in that** the fibre coating (2) is provided only on at least a part-zone of at least one outer face of the core plate, the fibre coating (2) preferably taking the form of individual strips (3) or individual zones (4) which are separated from one another.

6. Soundboard as claimed in Claim 1, **characterised in that** the fibre characteristics such as thread fineness or thread thickness are variable over the total area of the fibre coating (7).

7. Soundboard as claimed in Claim 1, **characterised in that** the run of the fibres of the fibre coating (2) on the upper face of the core plate (1) deviates from the run of the fibres on the lower face of the core plate (1).

8. Soundboard as claimed in Claim 1, **characterised in that** in addition to the fibre coating a thin damping layer (12) is provided in at least one part-zone of the total area of the soundboard.

9. Soundboard of composite fibre material construction for acoustic musical instruments, particularly for use as at least one of the two, soundboards of the resonant body of bowed stringed instruments, consisting of a core plate (1) and a fibre coating (2) which is provided in the region of at least one of the two outer faces of the core plate and consists of long fibres which are embedded in a carrier material, **characterised in that** the fibre coating (2) multidirectional and at the same time provided only on at least a part-zone of at least one outer face of the core plate (1), the fibre coating (2) preferably taking the form of individual strips (3) or individual zones (4) which are separated from one another.

## Revendications

1. Plaque de résonance avec une structure composite renforcée par fibres pour instruments musicaux acoustiques, en particulier à utiliser comme au moins une des deux plaques de résonance de la caisse de résonance d'instruments à cordes, consistant en une plaque centrale (1) et un revêtement de fibres (2) prévu au moins sur une des deux faces extérieures de la plaque centrale, en fibres longues, qui sont piégées dans un matériau support, **caractérisée en ce que** le revêtement de fibres (2) est monocouche et en même temps, multidirectionnel.

2. Plaque de résonance selon la revendication 1, **caractérisée en ce que** dans au moins un revêtement de fibres, la quantité de fibres par unité de surface est distribuée différemment sur toute la surface.

3. Plaque de résonance selon la revendication 1, **caractérisée en ce qu'**au moins une partie des fibres présente des modifications de direction (6).

4. Plaque de résonance selon la revendication 1, **caractérisée en ce que** les fibres de chaque groupe de fibres présentent une même direction.

5. Plaque de résonance selon la revendication 1, **caractérisée en ce que** le revêtement de fibres (2) est prévu seulement sur au moins une zone partielle d'au moins une face extérieure de la plaque centrale, où le revêtement de fibres (2) se présente de préférence sous la forme de rayures individuelles (3) ou de zones (4) individuelles séparées les unes des autres.

6. Plaque de résonance selon la revendication 1, **caractérisée en ce que** les propriétés des fibres, comme la finesse de brin ou l'épaisseur de brin, sont différentes sur toute la surface du revêtement de fibres (7).

7. Plaque de résonance selon la revendication 1, **caractérisée en ce que** le développement des fibres du revêtement de fibres (2) sur la face supérieure de la plaque centrale (1) se différencie du développement des fibres sur la face inférieure de la plaque centrale (1).

8. Plaque de résonance selon la revendication 1, **caractérisée en ce qu'**en plus du revêtement de fibres, est prévu sur au moins une zone partielle de toute la surface de la plaque de résonance, une couche fine d'amortissement (12).

9. Plaque de résonance avec structure composite renforcée par fibres pour instruments de musique acoustiques, en particulier à utiliser comme au moins une des deux plaques de résonance de la caisse de résonance d'instruments à cordes, consistant en une plaque centrale (1) et un revêtement de fibres (2) prévu dans la zone d'au moins une des deux faces extérieures de la plaque centrale, en fibres longues, qui sont piégées dans un matériau support, **caractérisée en ce que** le revêtement de fibres est multidirectionnel et en même temps, seulement sur au moins une zone partielle d'au moins une face extérieure de la plaque centrale (1), où le revêtement de fibres (2) présente de préférence, la forme de rayures individuelles (3) ou de zones individuelles (4) séparées les unes des autres.
